# EUROPÄISCHE PATENTSCHRIFT

(11) **EP 0 047 413 B1**
(45) Veröffentlichungstag und Bekanntmachung des Hinweises auf die Patenterteilung: **07.11.1984**
(21) Anmeldenummer: 81106449.2
(22) Anmeldetag: 19.08.1981
(51) Int. Cl.: B41F 33/00, B65H 7/00

(54) **Verfahren und Vorrichtung zum Steuern der Ankunft einzeln vorgeschobener Bogen aus biegsamem Material**
Process and device to control the arrival of single pushed on sheets of flexible material
Procédé et dispositif pour commander l'arrivée de feuilles en matériau flexible avançant séparément

(30) Priorität: 09.09.1980 DE 3033780
(43) Veröffentlichungstag der Anmeldung: 17.03.1982
(73) Patentinhaber: Weitmann & Konrad GmbH & Co. KG, D-70771 Leinfelden-Echterdingen (DE)
(72) Erfinder: Lehner, Peter, D-7312 Kirchheim/Teck (DE)
(74) Vertreter: Hoeger, Stellrecht & Partner

## Beschreibung

Die Erfindung betrifft ein Verfahren zum Steuern der Ankunft einzeln vorgeschobener Bogen aus biegsamem Material am Einlaß von bogenverarbeitenden Maschinen, insbesondere Druckmaschinen, bei dem die Ankunft des Bogens an einer Anlagestelle durch Tastmittel innerhalb eines vorgegebenen Zeitintervalls festgestellt wird. Weiterhin bezieht sich die Erfindung auch auf eine Vorrichtung zur Durchführung eines solchen Verfahrens.

Bei bogenverarbeitenden Maschinen, beispielsweise Offset-Druckmaschinen, in denen Papierbogen ein- oder mehrfarbig bedruckt werden, ist eine Anlegevorrichtung vorhanden, welche die einzelnen Bogen der Maschine zuführt, so daß sie innerhalb eines vorgegebenen Zeitintervalls an einer Anlagestelle in der Nähe des Maschinen-Einlasses ankommen und von da durch Greiferglieder od. dgl. in die Maschine eingegeben werden können. Die Zuführung des Bogen muß mit dem Maschinentakt, d. h. der Umlaufgeschwindigkeit bogenführender Walzen synchronisiert sein. Ein außerhalb des vorgegebenen Zeitintervalls, also zu früh oder zu spät ankommender Bogen, würde zu Störungen im Produktionsablauf führen.

Es ist daher bekannt, die Ankunft der einzelnen Bogen an der Anlagestelle beispielsweise durch elektrooptische Tastmittel (Reflexlichtschranken) daraufhin zu überwachen, ob sie im vorgegebenen Zeitintervall, d. h. innerhalb eines vorgegebenen Drehwinkelbereichs einer Maschinenwalze liegt. Fällt die Bogenankunft außerhalb dieses Toleranzbereiches, wird die Maschine automatisch abgestellt.

Die Synchronisation zwischen Anlegevorrichtung und bogenverarbeitender Maschine ist vom Maschinenhersteller fest eingestellt. Fällt die Bogenankunft außerhalb des vorerwähnten Toleranzbereiches, so muß beispielsweise durch Blasluftänderung oder Verstellung der Anlegevorrichtung der Bogenlauf manuell korrigiert werden, wobei es in der Regel keinen Anhalt für die Veränderung der betreffenden Stellgröße gibt. Man ist daher weitgehend auf die Empirie angewiesen, d. h. es verstreicht oft eine lange Zeit, bis die veränderlichen Stellgrößen so eingestellt sind, daß bogenverarbeitende Maschine und Anlegevorrichtung wieder im richtigen Takt arbeiten.

Es ist Aufgabe der Erfindung, ein Verfahren und eine Vorrichtung zum Steuern der Ankunft einzeln vorgeschobener Bogen aus biegsamem Material am Einlaß von bogenverarbeitenden Maschinen, insbesondere Druckmaschinen, anzugeben, wodurch die Steuerung der Bogenankunft verfeinert und Stillstandszeiten der Maschine vermieden werden können.

Die Aufgabe wird erfindungsgemäß dadurch gelöst, daß die Ankunft des Bogens an der Anlagestelle zusätzlich noch mit Bezug auf einen kleineren, innerhalb des vorgegebenen Zeitintervalls gelegenen, der optimalen Bogenankunft entsprechenden Zeitbereiches überwacht und in Abhängigkeit hiervon der Bogenvorschub geregelt wird.

Bei einer Vorrichtung zur Durchführung dieses Verfahrens an einzeln vorgeschobene Bogen aus biegsamem Material verarbeitenden Maschinen, insbesondere Druckmaschinen, bei denen die Ankunft eines Bogens an einer am Einlaß der Maschine vorgesehenen Anlagestelle durch Tastmittel innerhalb eines vorgegebenen Zeitintervalls festgestellt wird, ist erfindungsgemäß vorgesehen, daß zusätzlich zu den Tastmitteln ein die optimale Ankunft anzeigender Signalgeber vorgesehen ist, der einen kleineren, innerhalb des vorgegebenen Zeitintervalls gelegenen, der optimalen Bogenankunft entsprechenden Zeitbereich zusätzlich vorgibt und dessen Ausgangssignal mit den Tastmittelausgangssignalen zeitlich vergleichen eine manuelle oder automaitsche Nachstellung des Bogenvorschubs auslöst.

Die nachstehende Beschreibung eines Ausführungsbeispiels dient im Zusammenhang mit beiliegender Zeichnung der weiteren Erläuterung der Erfindung. Es zeigen :
Figur 1 schematisch eine Anlagevorrichtung, welche Papierbogen einer am Einlaß einer Druckmaschine angeordneten, elektrooptisch überwachten Anlagestelle zuführt ;
Figur 2 ein die grobe Bogenüberwachung und Ankunftssteuerung schematisch wiedergebendes Schaubild ;
Figur 3 ein schematisches SchaubilU für eine verfeinerte Bogenankunftssteuerung und
Figur 4 schematisch eine verfeinerte Bogenankunftssteuerung an einer Maschinenwalze.

Bei der in Fig. 1 schematisch dargestellten Anlegevorrichtung 1 ruht ein Stapel 2 aus zu bedruckenden Papierbogen auf einer Plattform 3 auf, die in Richtung des Pfeiles 4 anhebbar ist, so daß sich bei kontinuierlicher Abnahme der Bogen vom Stapel der oberste Bogen 5 im wesentlichen immer in der gleichen Höhe befindet. Eine an sich bekannte, beispielsweise mit Saugköpfen 6 ausgerüstete Überführungseinrichtung 7 überführt die jeweils obersten Bogen 5 auf einen schrägen Vorschubtisch 8, auf dem sie unter teilweiser Überlappung bis zu einem an der Vorderkante des Tisches 8 angeordneten Anschlag 9 vorwandern. Die Ankunft eines Bogens 5 wird, beispielsweise in einem kleinen Spalt zwischen Vorderkante des Tisches 8 und Anschlag 9 durch eine aus zwei oder mehr, elektrooptischen Reflextastern bestehende Lichtschranke 10 abgefühlt.

Hinter dem eine Anlagestelle für die Bogen 5 bildenden Anschlag 9 liegt der Einlaß einer Druckmaschine, von der in Fig. 1 lediglich eine Walze 11 ganz und eine weitere Walze 12 teilweise dargestellt sind. Die Walzen 11, 12 laufen in Richtung der Pfeile 13 mit gleichmäßiger Geschwindigkeit um. Auf der Walze 11 sind an sich bekannte Greifer 14 angeordnet, welche die an der Anlagestelle angekommenen Bogen 5 erfassen und in die Maschine einführen, nachdem vorher der Anschlag 9 im richtigen Zeitpunkt automatisch außerweges bewegt worden ist. Nach Einzug des Bogens 5 in die Maschine kehrt der Anschlag 9 in seine Ausgangslage zurück. Die Bewegung des Anschlages 9 erfolgt in Richtung des Doppelpfeiles 15.

Offensichtlich kann ein Bogen 5 vom Greifer 14 nur dann erfaßt werden, wenn zwischen den durch die Anlegevorrichtung 1 zugeführten und vorgeschobenen Bogen und der umlaufenden Walze 11 eine Synchronisation in der Weise hergestellt ist, daß ein Bogen 5 immer dann an der Anlagestelle vorhanden ist, wenn sich der Greifer 14 innerhalb eines bestimmten Drehwinkelbereiches in der Nähe der Anlagestelle befindet.

Dieser Drehwinkelbereich entspricht einem bestimmten Zeitintervall, welches in Fig. 2 durch die Strecke zwischen A und B dargestellt ist. Bei herkömmlichen bogenführenden Maschinen sind elektrische Schalteinrichtungen vorgesehen, welche einen das vorgegebene Zeitintervall zwischen A und B erfassenden Drehwinkelgeber einschließen, der mit der Lichtschranke 10 so zusammenwirkt, daß stets feststellbar ist, ob im Zeitintervall A, B ein Bogen ordnungsgemäß am Anschlag 9 anliegt. Ist dies nicht der Fall, wird die Maschine automatisch abgeschaltet.

Die optimale Bogenankunft liegt etwa in der Mitte des Zeitintervalls A, B und ist in Fig. 3 durch den wesentlich kleineren, innerhalb des Intervalls A, B gelegenen Zeitbereich E, F repräsentiert. Erfindungsgemäß wird die in diesem Zeitbereich E, F gelegene Bogenankunft zusätzlich überwacht und in Abhängigkeit hiervon der Bogenvorschub bereits an der Anlegevorrichtung 1 entsprechend geregelt. Der Erfindungsgedanke besteht also darin, nicht zu warten, bis die Bogenankunft außerhalb des vorgegebenen Zeitintervalls A, B fällt und damit die Maschine zum Stillstand gebracht wird, sondern zusätzlich innerhalb des Intervalls A, B eine Überwachung vorzunehmen und hierdurch ein Herausfallen der Bogenankunft durch entsprechende Justierungen, beispielsweise an der Anlegevorrichtung 1, zu verhindern, so daß es gar nicht erst zu einem Abschalten der Maschine und einem damit verbundenem Produktionsausfall kommen kann.

Fig. 4 zeigt vergrößert noch einmal die in Richtung des Pfeiles 13 umlaufende Walze 11 mit dem Greifer 14. Die Markierungen A und B geben den Drehbereich oder das diesem entsprechende Zeitintervall an, innerhalb dessen ein Bogen 5 vom Greifer 14 erfaßt und in die Maschine eingezogen werden kann. Innerhalb dieses Zeitintervalls muß ein Bogen am Anschlag 9 angekommen und ordnungsgemäß angelegt sein, was durch die Lichtschranke 10 im Zusammenhang mit einem das Zeitintervall A, B signalisierenden Schaltglied erfolgt. Erfindungsgemäß wird nun der Lichtschranke 10 ein weiteres, die optimale Bogenankunft signalisierendes Schaltglied zugeordnet, welches in Fig. 4 schematisch durch einen Mikroschalter 16 und eine diesen betätigende, an der Welle 17 der Walze 11 angeordnete Nocke 18 repräsentiert ist. Diese als Drehwinkelgeber funktionierende Anordnung liefert ein den Zeitbereich E, F, also der optimalen Bogenankunft zugeordnetes Signal, welches im Verein mit der Lichtschranke 10 in bekannter Weise dazu ausgenutzt wird, in einer elektrischen Vergleichsschaltung festzustellen, ob die Bogenankunft zu früh erfolgt, also vor dem Zeitpunkt E liegt, ob die Bogenankunft richtig im Zeitbereich zwischen E und F liegt, oder ob der Bogen zu spät kommt, also nach dem Zeitpunkt F am Anschlag 9 ankommt.

Diese drei Möglichkeiten können nun in einfacher Weise, beispielsweise durch drei Lampen oder Leuchtdioden an der Maschine zur visuellen Darstellung gebracht werden, so daß dann beispielsweise manuell eine entsprechende Nachregelung des Bogenvorschubs durch Neueinstellung der betreffenden Stellgrößen an der Anlegevorrichtung vorgenommen werden kann. Als Ergebnis dieser Nachregelung verbleibt die Bogenankunft immer im optimalen Zeitbereich E, F, sie fällt also nie außerhalb des vorgegebenen Zeitintervalls A, B, so daß die Maschine nicht mehr abschaltet.

Die Korrektur und Nachregelung des Bogenvorschubs kann mit Hilfe des beschriebenen Verfahrens auch automatisch vorgenommen werden. Wird eine der oben genannten, drei Möglichkeiten signalisiert, so kann durch einfache Schaltmittel ein Verstellmotor der Anlegevorrichtung 1 für eine bestimmte Zeit den Befehl erhalten, vorwärts oder rückwärts zu drehen, bis die Bogenankunft wieder in den optimalen Zeitbereich E, F fällt.

Um eine Nachregelung zu vermeiden, wenn zufällig nur ein einzelner Bogen nicht ordnungsgemäß ankommt und anliegt, kann auch vorgesehen werden, daß ein in an sich bekannter Weise in die der Maschine zugeordnete Schaltanordnung eingebauter Zähler die Anzahl der zu früh oder zu spät ankommenden Bogen summiert und einen Verstellbefehl erst dann auslöst, wenn eine bestimmte Anzahl nacheinander ankommender Bogen, beispielsweise drei Bogen, bezüglich ihrer Ankunftszeit nicht ordnungsgemäß in den Bereich E, F fallen.

Die beschriebene Anordnung gemäß der Erfindung hat den Vorteil, daß ein zusätzlicher Einbau von Meßeinrichtungen oder Meßfühlern in Gestalt von Lichtschranken 10 od. dgl. nicht erforderlich ist. Es genügt lediglich, den durch die Teile 16 und 18 repräsentierten, den Zeitbereich E, F abfragenden Drehwinkelgeber zusätzlich einzubauen, um eine manuelle oder automatische Korrektur der Anlegevorrichtung 1 durchzuführen. Da der Zeitbereich E, F bei bekannten Maschinen nicht abgefühlt und zur Steuerung nicht ausgenutzt wurde, war es bisher überhaupt. nicht möglich, die optimale Bogenankunft mit Bezug auf den Drehwinkel der Walze 11 zu erkennen und entsprechende Korrekturen an der Anlegevorrichtung durchzuführen.

Insgesamt ermöglicht es die Erfindung also, daß die Anlegevorrichtung 1 unabhängig von Maschinengeschwindigkeit, Beschaffenheit der vorzuschiebenden Bogen 5 und deren Oberfläche stets optimal - gegebenenfalls auch durch Fernbedienung - eingestellt werden kann, so daß Stillstandszeiten der Maschine vermeidbar sind. Eine höhere Maschinengeschwindigkeit (Druckgeschwindigkeit) und größere Maschinenleistung bei verhältnismäßig geringem, zusätzlichem Aufwand ist hierdurch ermöglicht.

Das erfindungsgemäße Regel- oder Steuerprinzip ist im übrigen nicht auf eine Überwachung der Ankunft einzelner Bogen beschränkt. In analoger Weise ermöglicht dieses Prinzip beispielsweise auch eine Anlege-Register-Kontrolle bei einer Druckmaschine od. dgl. zugeführten Bogen. Auch dort ist ein größerer, der genauen Bogenanlage und/oder Bogenausrichtung zugeordneter, von einer Lichtschranke od. dgl. abgetasteter Meßbereich vorgesehen. Liegt ein Bogen kurz vor seinem Einzug in die Maschine außerhalb dieses Meßbereiches, wird die Maschine abgeschaltet. Erfindungsgemäß wird nun, beispielsweise durch eine zweite, in Fig. 1 mit dem Bezugszeichen 20 bezeichnete Reflexlichtschranke noch ein kleinerer Meßbereich abgetastet und mit den anliegenden und ausrichtenden Bogen in Beziehung gebracht. Der größere Meßbereich kann beispielsweise 1 bis 2 mm betragen. Der genauere, von der Lichtschranke 20 abgetastete Meßbereich kann kleiner als 1/10 mm sein. Durch ständige Überwachung der Bogen in diesem kleinen Meßbereich und entsprechende Nachregulierung der verantwortlichen Stellgrößen kann dann ohne Abschaltung der Maschine ein ordnungs-gemäßer Bogeneinzug gewährleistet werden. Auch bei dieser Anordnung kann die Abfragung der verschiedenen Meßbereich zu verschiedenen Zeitpunkten erfolgen. Die Vorteile dieser Anordnung liegen wiederum darin, daß rechtzeitig Maßnahmen zur Behebung von Anlege- und/oder Registerfehlern eingeleitet werden können, daß ständig eine Aussage über die Anlegequalität der verarbeiteten Bogen möglich ist und daß eine höhere Druckgeschwindigkeit durch bessere Maschineneinstellung erreichbar ist.

## Patentansprüche

1. Verfahren zum Steuern der Ankunft einzeln vorgeschobener Bogen aus biegsamem Material am Einlaß von bogenverarbeitenden Maschinen, insbesondere Druckmaschinen, bei dem die Ankunft des Bogens an einer Anlagestelle durch Tastmittel innerhalb eines vorgegebenen Zeitintervalls festgestellt wird, dadurch gekennzeichnet, daß die Ankunft des Bogens (5) an der Anlagestelle (9) zusätzlich noch mit Bezug auf einen kleineren, innerhalb des vorgegebenen Zeitintervalls (A, B) gelegenen, der optimalen Bogen- .ankunft entsprechenden Zeitbereiches (E, F) überwacht und in Abhängigkeit hiervon der Bogenvorschub geregelt wird.

2. Vorrichtung zur Durchführung des Verfahrens nach Anspruch 1 an einzeln vorgeschobene Bogen aus biegsamem Material verarbeitenden Maschinen, insbesondere Druckmaschinen, bei denen die Ankunft eines Bogens an einer am Einlaß der Maschine vorgesehenen Anlagestelle durch Tastmittel innerhalb eines vorgegebenen Zeitintervalls feststellt wird, dadurch gekennzeichnet, daß zusätzlich zu den Tastmitteln ein die optimale Ankunft anzeigender Signalgeber (16, 18) vorgesehen ist, der einen kleineren, innerhalb des vorgegebenen Zeitintervalls gelegenen, der optimalen Bogenankunft entsprechenden Zeitbereich (E, F) zusätzlich vorgibt und dessen Ausgangssignal mit den Tastmittelausgangssignalen zeitlich vergleichen eine manuelle oder automatische Nachstellung des Bogenvorschubs auslöst.

3. Vorrichtung nach Anspruch 2, dadurch gekennzeichnet, daß der Signalgeber einen elektrischen Schalter (16) umfaßt, der von einer umlaufenden Welle (17) der Maschine betätigt ist.

## Claims

1. A method for controlling the arrival of individually advanced sheets of flexible material at the inlet of sheet-processing machines, in particular printing machines, in the case of which the arrival of the sheet at a feed position is detected by sensing means within a predetermined time interval, characterized in that the arrival of the sheet (5) at the feed position (9) is in addition monitored with reference to a smaller time range (E, F), which is within the predetermined time interval (A, B) and corresponds to the optimum sheet arrival, and the sheet advance is regulated in dependence thereupon.

2. An apparatus for performing the method as claimed in claim 1 at machines, in particular printing machines, processing individually advanced sheets of flexible material, in the case of which the arrival of a sheet at a feed position provided at the inlet of the machine is detected by sensing means within a predetermined time interval, characterized in that in addition to the sensing means there is provided a signal transmitter (16, 18) which indicates the optimum arrival, in addition determines a smaller time range (E, F) which is within the predetermined time interval and corresponds to the optimum sheet arrival, and whose output signal, compared in terms of time with the output signals of the sensing means, triggers a manual or automatic resetting of the sheet advance.

3. An apparatus as claimed in claim 2, characterized in that the signal transmitter comprises an electric switch (16) which is actuated by a revolving shaft (17) of the machine.

## Revendications

1. Procédé pour la commande de l'arrivée de feuilles entraînées par poussée, constituées en matériau flexible, à l'entrée de machines de traitement de feuilles, notamment des machines à imprimer, selon lequel l'arrivée de la feuille à un emplacement est réglée par des moyens palpeurs à l'intérieur d'un intervalle de temps prédéterminé, caractérisé en ce que l'arrivée de la feuille (5) à l'emplacement (9) est en outre contrôlée par rapport à une période de temps (E, F) correspondant à l'arrivée optimale de la feuille, située à l'intérieur de l'intervalle de temps (A, B) prédéterminé, et la poussée de la feuille est réglée en fonction du contrôle de cette arrivée.

2. Dispositif pour la mise en oeuvre du procédé selon la revendication 1 dans des machines de traitement de feuilles entraînées par poussée et réalisées en un matériau flexible, notamment des machines à imprimer, dans lequel l'arrivée d'une feuille (5) à un emplacement (9) situé à l'entrée de la machine est repérée par des moyens palpeurs dans un intervalle de temps prédéterminé, caractérisé en ce que, en plus des moyens palpeurs, ce dispositif comporte un émetteur de signaux (16, 18) indiquant l'arrivée optimale, qui de plus délivre à l'avance une plus petite période de temps (E, F) située à l'intérieur de l'intervalle de temps prédéterminé (A, B) et qui correspond à l'arrivée optimum d'une feuille, et dont le signal de sortie, comparé temporairement aux signaux de sortie des moyens palpeurs, assure un réglage manuel ou automatique de la poussée de la feuille.

3. Dispositif selon la revendication 2, caractérisé en ce que l'émetteur de signaux comporte un interrupteur électrique (16) actionné par un arbre rotatif (17) de la machine.
